# EUROPÄISCHE PATENTSCHRIFT

(11) **EP 0 940 500 B1**
(45) Veröffentlichungstag und Bekanntmachung des Hinweises auf die Patenterteilung: **15.06.2005**
(21) Anmeldenummer: 99101196.6
(22) Anmeldetag: 22.01.1999
(51) Int. Cl.: D21F 9/00

(54) **Doppelsiebformer**
Twin-wire former
Section de formage à deux toiles

(30) Priorität: 06.03.1998 DE 19809480
(43) Veröffentlichungstag der Anmeldung: 08.09.1999
(73) Patentinhaber: Voith Paper Patent GmbH, 89522 Heidenheim (DE)
(72) Erfinder: Halmschlager, Günter, 3500 Krems (AT); Stelzhammer, Franz, 3071 Böheimkirchen (AT); Wassermann, Alexander, 1040 Wien (AT); Banning, Jürgen, 52349 Düren (DE); Leitenberger, Werner, 88281 Schlier (DE); Elenz, Thomas, 89522 Heidenheim (DE)

(56) Entgegenhaltungen:
- AT-B- 382 655
- DE-A- 4 326 867
- US-A- 4 724 047

## Beschreibung

Die Erfindung betrifft einen Doppelsiebformer zum Bilden einer Faserstoffbahn, insbesondere Papierbahn, aus einer Fasersuspension, und in der Regel (jedoch nicht notwendig) zum weiteren Entwässern der Faserstoffbahn. Die Erfindung geht aus von einem Doppelsiebformer mit den im Oberbegriff des Anspruches 1 angegebenen Merkmalen.

Ein Doppelsiebformer gemäß dem Oberbegriff des Anspruches 1 ist aus dem US-Patent 4,724,047 bekannt.
Der dargestellte Doppeisiebformer zum Bilden einer Faserstoffbahn, z.B. Papierbahn, aus einer Fasersuspension umfasst zwei endlose Siebbänder, die miteinander eine Doppelsiebzone bilden. Dabei läuft das Obersieb über wenigstens zwei, vorzugsweise drei Walzen, nämlich über eine Einlaufwalze, die das Obersieb zur Doppelsiebzone führt, wobei die Siebe eine keilförmige Einlaufzone mit einem Keilwinkel bilden, und über eine Auslaufwalze, die das Obersieb im Bereich des Endes der Doppelsiebzone zurück in Richtung zur Einlaufwalze führt. Eine Obersieb-Baugruppe umfaßt außer den genannten Walzen einen Entwässerungskasten, der Suspensionswasser aufnimmt, welches durch das Obersieb hindurch nach oben strömt. Die Obersieb-Baugruppe hat für den Entwässerungskasten und für die Einlaufwalze eine gemeinsame Trageinrichtung, die mittels einer Hubeinrichtung um eine horizontale Achse (Betriebs-Schwenkachse) derart schwenkbar ist, daß der Keilwinkel während des Formerbetriebes variierbar ist. Die Hubeinrichtung, welche an der Trageinrichtung angreift, ist die einzige Hubeinrichtung, um sowohl den genannten Keilwinkel zu variieren als auch die Obersieb-Baugruppe vom Untersieb abzuheben.

Zum weiteren Stand der Technik wird auf die folgenden Druckschriften hingewiesen:
D1: DE 4005420 = US 5045153
D2: DE 4326867 = US 5554267,
D3: EP 0397430 = US 5074964.

Die Erfindung betrifft in der Regel, jedoch nicht ausschließlich einen sogenannten Hybridformer, bei dem die Fasersuspension zunächst auf das Untersieb strömt. Auf dem Untersieb beginnt die Bahnbildung durch Wasserentzug durch das Untersieb hindurch nach unten. Danach kommt in der Doppelsiebzone das Obersieb in Kontakt mit der restlichen Fasersuspension, so daß nunmehr die weitere Bahnbildung durch Wasserentzug durch das Obersieb hindurch nach oben stattfindet, begleitet in der Regel durch weiteren Wasserentzug nach unten. In der Regel kommt die Bahnbildung im Bereich der Doppelsiebzone zum Abschluß; d.h. es sind keine frei schwimmenden Fasern mehr vorhanden. Meistens findet nun von hier ab in der Doppelsiebzone eine weitere Entwässerung der gebildeten Faserstoffbahn statt, um deren Trockengehalt so weit wie möglich zu erhöhen.

In der Doppelsiebzone muß die Möglichkeiten vorhanden sein, während des Betriebes, falls erforderlich, den sogenannten Einlauf-Keilwinkel (d.h. den Winkel der keilförmigen Einlaufzone) zu variieren, hauptsächlich um den Doppelsiebformer an unterschiedliche Schichtdicken der ankommenden Fasersuspension anpassen zu können. Manchmal ist es auch erwünscht, die Stelle, wo das Obersieb mit der Fasersuspension in Kontakt kommt zu verschieben, nämlich in Bahnlaufrichtung oder entgegengesetzt. Zu diesen Zwecken ist es bekannt, die Obersiebbaugruppe mittels einer Hubeinrichtung um eine sogenannte Betriebs-Schwenkachse zu schwenken. Bei den bekannten Doppelsiebformern ist mindestens eine zusätzliche aufwendige Hubeinrichtung vorgesehen, um die Position der Betriebs-Schwenkachse vertikal verstellen zu können. Dies dient zu dem Zweck, die Obersiebbaugruppe vom Untersieb abzuheben, beispielsweise um das Wechseln der Siebe zu erleichtern oder/oder - um bei einem ungewollten Stillstand eines der beiden Siebe - eine Beschädigung der Siebe zu vermeiden.

In den oben zitierten Druckschriften sind mehrere unterschiedliche Positionen für die Betriebs-Schwenkachse vorgesehen. Gemäß einer Variante (Figur 2 der D3) liegt die Betriebs-Schwenkachse im Bereich der Stelle, wo die Siebe vom (in der Schlaufe des Obersiebes befindlichen) Entwässerungskasten ablaufen. Diese Anordnung ist auch beim erfindungsgemäßen Doppelsiebformer vorgesehen; sie ist günstig, weil bei einer Änderung des Einlaufkeilwinkels die (das Obersieb berührenden) Leisten des Entwässerungskastens keine nennenswerte horizontale Bewegung relativ zu den in der Untersieb-Schlaufe angeordneten Entwässerungselementen ausführen. Eine solche Relativbewegung würde das ordnungsgemäße Bilden der Faserstoffbahn stören. Auch wird eine nennenswerte Vertikal-Bewegung des ablaufseitigen Endes des Entwässerungskastens vermieden; eine solche vertikale Bewegung würde den ordnungsgemäßen Lauf der beiden Siebe zur nachfolgenden Siebtrenneinrichtung stören.

Der Erfindung liegt die Aufgabe zugrunde, den Bauaufwand für das Verstellen der Obersiebbaugruppe, verglichen mit den bekannten Doppelsiebformern, zu verringern. Trotzdem soll es weiterhin möglich sein, die folgenden Forderungen zu erfüllen:
1) Der Einlaufkeilwinkel soll variierbar sein.
2) Die Obersiebbaugruppe soll vom Untersieb abhebbar sein, so daß kein Kontakt mehr zwischen den Sieben besteht.
3) Beim Variieren des Einlaufkeilwinkels soll der in der Schlaufe des Obersiebes befindliche Entwässerungskasten keine nennenswerte horizontale Bewegungskomponente ausführen; ferner soll das ablaufseitige Ende des Entwässerungskastens keine oder nur eine vernachlässigbare vertikale Bewegung ausführen.

Diese Aufgabe wird durch die kennzeichnenden Merkmale des Anspruches 1 gelöst. Der Hauptgedanke der Erfindung besteht darin, zusätzlich zu der horizontalen Achse, welche im Bereich der Stelle liegt, wo die Siebe vom Entwässerungskasten ablaufen, im Bereich der Auslaufwalze eine zweite, ebenfalls horizontalen und im Bereich der Auslaufwalze angeordnete Schwenkachse vorzusehen. Um diese zweite Schwenkachse wird die Obersiebbaugruppe mittels der einzigen, vorzugsweise im Bereich der Einlaufwalze befindlichen Hubeinrichtung nach oben geschwenkt, wenn ein Abheben der Obersiebbaugruppe vom Untersieb erforderlich ist, so daß eine Lücke zwischen den zwei Sieben entsteht. Dabei wird diese zweite Schwenkachse erst dann wirksam, nachdem die maximal mögliche Vergrößerung des Einlaufkeilwinkels stattgefunden hat. Weiterhin hebt sich die Trageinrichtung beim Abheben der Obersieb-Baugruppe vom Untersieb aus dem Lager der Betriebs-Schwenkachse ab und sie ist während des Formerbetriebes aus dem Lager der zusätzlichen Schwenkachse abgehoben. Durch den Wegfall der bisher notwendigen zusätzlichen Hubeinrichtung und der dazu nötigen Steuerung erzielt man eine beträchtliche Kosteneinsparung und eine leichtere Bedienbarkeit des Doppelsiebformers.

Vorteilhafte Ausgestaltungen der Erfindung sind in den Unteransprüchen angegeben. Einige Ausführungsbeispiele werden nachfolgend anhand der Zeichnung erläutert. Alle Figuren zeigen erfindungsgemäße Doppelsiebformer in einer schematischen Seitenansicht.

Die Figuren 1A,1B und 1C zeigen ein erstes Ausführungsbeispiel mit unterschiedlichen Stellungen der Obersieb-Baugruppe.

Die Figuren 2A, 2B und 2C zeigen je ein weiteres Ausführungsbeispiel, wiederum mit unterschiedlichen Stellungen der Obersieb-Baugruppe.

Die Figuren 3 und 4 zeigen je eine weitere mögliche Abwandlung des erfindungsgemäßen Doppelsiebformers.

Dabei fallen die Ausführungsbeispiele nach Fig. 2A, 2B und 2C sowie nach Fig.4 nicht under die Erfindung gemäß dem Gegenstand der Ansprüche 1 bis 6.

In allen Figuren erkannt man von einem herkömmlichen Langsieb oder Untersieb 11 im wesentlichen nur denjenigen Bereich, der mit einem Obersieb 12 eine Doppelsiebzone bildet. Das Untersieb läuft über Entwässerungselemente, z.B. Saugkasten 13, Formierleisten 14 und Trennsauger 15. Das Obersieb 12 läuft über drei Walzen 16, 17 und 18. Darunter ist eine Einlaufwalze 16, die das Obersieb zur Doppelsiebzone führt, wobei die Siebe eine keilförmige Einlaufzone mit einem Keilwinkel k bilden. Die Walze 17 ist die sogenannte Auslaufwalze, die das Obersieb 12 im Bereich des Endes der Doppelsiebzone zurück in Richtung zur Einlaufwalze führt, wobei das Obersieb noch über eine Regulierwalze 18 läuft.

Die genannten Walzen 16 bis 18 sind Bestandteil einer Obersieb-Baugruppe, die insgesamt mit 20 bezeichnet ist. Zu der Obersieb-Baugruppe gehört ein Entwässerungskasten 19, der an seiner Unterseite mehrere Leisten 21 aufweist, die das Obersieb berühren, und zwar in demjenigen Teil der Doppelsiebzone, in welchem die Formierleisten 14 (mittels pneumatischer Andruckelemente) nachgiebig an das Untersieb angedrückt werden. Die durch die Leisten 21 gebildete Unterseite des Enwässerungskastens 19 kann eben sein oder schwach konvex gekrümmt oder beispielsweise einen zulaufseitigen ebenen Bereich und einen ablaufseitigen konvex gekrümmten Bereich aufweisen. Jede der Formierleisten 14 befindet sich vorzugsweise gegenüber einer Lücke zwischen zwei der Leisten 21 des Entwässerungskastens 19.

Für die Lager der Walzen 16 bis 18 und für den Entwässerungskasten 19 ist eine gemeinsame Trageinrichtung 22 vorgesehen, beispielsweise ein aus zwei Längsträgern und Querstreben zusammengesetzter Rahmen. Anstelle von Querstreben kann auch allein der Entwässerungskasten 19 zur Querverbindung zwischen den Längsträgern dienen. Die Trageinrichtung 22 (und somit die gesamte Obersieb-Baugruppe 20) ist auf einem Maschinengestell 9 abgestützt, und zwar im Bereich der Einlaufwalze 16 mittels einer Hubeinrichtung 23 sowie im Bereich der Stelle, wo die Siebe 11, 12 vom Entwässerungskasten 19 ablaufen, mittels eines Gelenks 24, welches die sogenannte Betriebs-Schwenkachse bildet. Diese erstreckt sich horizontal quer zur Bahnlaufrichtung.

Unterhalb der Auslaufwalze 17 ist eine zusätzliche Schwenkachse 25 vorgesehen, die sich ebenfalls horizontal quer durch die Maschine erstreckt.

In den Figuren1A und 1B befindet sich die Obersieb-Baugruppe 20 in Positionen, welche sie während des normalen Formerbetriebes einnehmen kann. In Figur 1A ist der Einlaufkeilwinkel k relativ klein. In Figur 1 B hat die Hubeinrichtung 23 die Obersieb-Baugruppe gegenüber der Figur 1A um einen kleinen Betrag angehoben, so daß der Keilwinkel k größer ist als in Figur 1A. Dadurch ist der Doppelsiebformer angepaßt beispielsweise an eine erhöhte Schichtdicke der auf dem Untersieb 11 ankommenden Suspension. Eine solche Änderung der Position der Obersieb-Baugruppe kann auch zu dem Zweck dienen, die Stelle S, wo das Obersieb 12 mit der Suspension in Kontakt kommt, ein wenig in Bahnlaufrichtung zu verschieben.

In beiden Figuren 1A und 1B befinden sich die Lagerböcke 26 der Auslaufwalze 17 außer Eingriff mit der zusätzlichen Schwenkachse 25; siehe Abstand d. Wünscht man nun die Obersieb-Baugruppe 20 vom Untersieb 11 abzuheben, wiederum mittels der Hubeinrichtung 23, so kommen die Lagerböcke 26 zunächst in Eingriff mit der zusätzlichen Schwenkachse 25, so daß sich die Obersieb-Baugruppe nunmehr um diese Schwenkachse 25 weiterbewegt, wobei sich die Trageinrichtung 22 aus dem Lager der Betriebs-Schwenkachse 24 abhebt. Wie man sieht, kommen hierdurch die Siebe 11 und 12 außer Kontakt.

Eine ganz ähnliche Wirkung ist erzielbar mit der Bauweise gemäß den Figuren 2A bis 2C. Hier ist die Trageinrichtung unterteilt in eine Einlaufsektion 22a und in eine Auslaufsektion 22b. Die Einlaufsektion 22a ist schwenkbar auf der Betriebsschwenkachse 24a abgestützt; diese ist jedoch parallel zur Bahnlaufrichtung verschiebbar. In der Nähe der Einlaufwalze 16 ist wiederum die Hubeinrichtung 23 vorgesehen. Die Auslaufsektion 22b ist auf der zusätzlichen, ortsfesten Schwenkachse 25a abgestützt. Diese Schwenkachse 25a ist - im Gegensatz zum Ausführungsbeispiel gemäß den Figuren 1A bis 1C - dauernd wirksam. Die beiden Sektionen 22a und 22b der Trageinrichtung sind mittels eines Gelenks 30 aneinander gekoppelt. In diesem Bereich befindet sich zwischen den beiden Sektionen 22a und 22b ein Spalt 31. Wenn man zwecks Vergrößerung des Einlauf-Keilwinkels k die Einlaufsektion 22a zusammen mit der Einlaufwalze 16 und dem Entwässerungskasten 19 um die Betriebs-Schwenkachse 24a hochschwenkt, so neigt sich die Auslaufsektion 22b ein wenig in Richtung zur Einlaufsektion 22a. Der Spalt 31 wird hierdurch kleiner und das Gelenk 30 wandert ein wenig nach unten. Ferner verlagert sich die Betriebs-Schwenkachse 24a ein wenig entgegen der Bahnlaufrichtung. Wünscht man gemäß Figur 2C ein weiteres Anheben der Obersieb-Baugruppe, so verkleinert sich der Spalt 31 auf den Wert Null. Zu diesem Zweck ist beispielsweise ein Anschlagflächenpaar (bei 32) vorgesehen. Nunmehr bewegt sich die gesamte Obersieb-Baugruppe 20a allein um die zusätzliche Schwenkachse 25a, wobei sie sich aus dem Lager der Betriebs-Schwenkachse 24a entfernt. Wiederum kann man hierdurch ein Lösen der zwei Siebe 11 und 12 voneinander erreichen. Zur Erhöhung der Funktionssicherheit liegt das Gelenk 30 im Bereich der Winkelhalbierenden 39 zwischen den benachbarten Laufwegen des Obersiebes 12.

Das Ausführungsbeispiel gemäß Figur 3 entspricht demjenigen der Figuren 1 A bis 1 C, jedoch mit dem Unterschied, daß der Trennsauger 15a nicht auf dem Maschinengestell 9 ruht sondern an der Trageinrichtung 22 der Obersieb-Baugruppe 20 angehängt ist.

Die Figur 4 zeigt ein Ausführungsbeispiel, bei dem die Trageinrichtung in eine schwenkbare Einlaufsektion 22c und in eine starr auf dem Maschinengestell 9 abgestützte Auslaufsektion 22d unterteilt ist. Dabei sind die beiden Sektionen 22c und 22d mittels Laschen 33 aneinander gekoppelt, die während des normalen Formerbetriebes auf starren Stützen 34 ruhen. Die Einlaufsektion 22c, an der wiederum die Einlaufwalze 16 und der Entwässerungskasten 19 befestigt sind, ist mittels der Betriebs-Schwenkachse 24c an den Laschen 33 gelagert. Die Laschen 33 ihrerseits sind mittels der zusätzlichen Schwenkachse 25c in der starren Auslaufsektion 22d gelagert, die auch die Auslaufwalze 17 trägt. Die schwenkbare Einlaufsektion 22c ist relativ zu den Laschen 33 nur solange anhebbar bis ein Anschlag 35 wirksam wird.

Danach ist sie zusammen mit den Laschen 33 um die zusätzliche Schwenkachse 25c schwenkbar, wodurch die Obersieb-Baugruppe vom Untersieb 11 abgehoben wird.

In Figur 2B sind weitere mögliche Ausgestaltungen der Erfindung dargestellt: In manchen Fällen ist es vorteilhaft, die Betriebs-Schwenkachse genau in die Sieblauffläche der letzten Leiste 21 des Entwässerungskastens 19 zu legen, wie bei 8 symbolisch dargestellt ist.

Ebenso kann es vorteilhaft sein, den gesamten Doppelsiebformer, also die in der Schlaufe des Untersiebes befindlichen Entwässerungselemente 14 und 15 sowie die gesamte Obersieb-Baugruppe 20a auf Schlitten 9a anzuordnen, die relativ zum Maschinengestell 9b, z.B. parallel zur Bahnlaufrichtung verschiebbar sind. Auf diese Weise kann man den gesamten Doppelsiebformer relativ zu den anderen Bauteilen der Langsiebpartie (von denen nur der Saugkasten 13 sichtbar ist) in unterschiedliche Positionen bringen. Dadurch kann man den Bahnbildungs- und Entwässerungsvorgang anpassen beispielsweise an unterschiedliche Papiersorten oder unterschiedliche Arbeitsgeschwindigkeiten. Denkbar ist auch eine Verschiebbarkeit des gesamten Doppelsiebformers mittels der Schlitten 9a um kleine Beträge quer zur Bahnlaufrichtung, z.B. um Streifenbildung ind er Papierbahn zu vermeiden. Auch eine Schüttelbewegung des Doppelsiebformers mittels wenigstens eines Schüttelbockes ist möglich.

## Patentansprüche

1. Doppelsiebformer zum Bilden einer Faserstoffbahn, z.B. Papierbahn, aus einer Fasersuspension mit den folgenden Merkmalen:
a) zwei endlose Siebbänder (11, 12) bilden miteinander eine Doppelsiebzone;
b) das Obersieb (12) läuft über wenigstens zwei, vorzugsweise drei Walzen, nämlich über eine Einlaufwalze (16), die das Obersieb zur Doppelsiebzone führt, wobei die Siebe eine keilförmige Einlaufzone mit einem Keilwinkel (k) bilden - und über eine Auslaufwalze (17), die das Obersieb im Bereich des Endes der Doppelsiebzone zurück in Richtung zur Einlaufwalze führt;
c) eine Obersieb-Baugruppe (20) umfaßt außer den genannten Walzen einen Entwässerungskasten (19), der Suspensionswasser aufnimmt, welches durch das Obersieb hindurch nach oben strömt;
d) die Obersieb-Baugruppe (20) hat für den Entwässerungskasten (19) und für die Einlaufwalze (16) eine gemeinsame Trageinrichtung (22), die mittels einer Hubeinrichtung (23) um eine horizontale Achse 24) derart schwenkbar ist, daß der Keilwinkel (k) während des Formerbetriebes variierbar ist;
e) die genannte Hubeinrichtung (23), welche an der Trageinrichtung (22) angreift, ist die einzige Hubeinrichtung, um sowohl den genannten Keilwinkel (k) zu variieren als auch die Obersieb-Baugruppe (20) vom Untersieb (11) abzuheben;
f) der Obersieb-Baugruppe (20) ist eine zusätzliche, ebenfalls horizontale und im Bereich der Auslaufwalze (17) angeordnete Schwenkachse (25) zugeordnet, um die Obersieb-Baugruppe vom Untersieb abzuheben, **gekennzeichnet durch** die folgenden Merkmale: diese zweite Schwenkachse (25) wird erst dann wirksam, nachdem die maximal mögliche Vergrößerung des Keilwinkels (k) stattgefunden hat,
g, die Trageinrichtung (22) hebt sich beim Abheben der Obersieb-Baugruppe (20) vom Untersieb (11) aus dem Lager der Betriebs-Schwenkachse (24) ab, und
h, die Trageinrichtung (22) ist während des Formerbetriebes aus dem Lager der zweiten Schwenkachse (25) abgehoben.

2. Doppelsiebformer nach Anspruch 1, **dadurch gekennzeichnet, daß** die zusätzliche Schwenkachse (25) erst nach einer Vergrößerung des Keilwinkels (k) wirksam wird.

3. Doppelsiebformer nach einem der vorangehenden Ansprüche, **dadurch gekennzeichnet, daß** am Ende der Doppelsiebzone in der Schlaufe des Untersiebes (11), wie an sich bekannt, ein Trennsauger (15) angeordnet ist, wobei vorzugsweise dessen Sieblauffläche konvex nach oben gekrümmt ist.

4. Doppelsiebformer nach Anspruch 3, **dadurch gekennzeichnet, daß** der Trennsauger an der Obersieb-Baugruppe befestigt ist.

5. Doppelsiebformer nach einem der vorangehenden Ansprüche, **dadurch gekennzeichnet, daß** die Betriebs-Schwenkachse (24) im Bereich der Stelle liegt, wo die Siebe vom Entwässerungskasten (19) ablaufen.

6. Doppelsiebformer nach einem der vorangehenden Ansprüche, **dadurch gekennzeichnet, daß** die Betriebs-Schwenkachse (8) in der Sieblauffläche der letzten Leiste (21) des Entwässerungskastens (19) liegt.

## Claims

1. Twin-wire former for forming a fibrous web, for example a paper web, from a fibrous suspension, having the following features:
a) two endless wires (11, 12) form a twin-wire zone with one another;
b) the top wire (12) runs over at least two rolls, preferably three, namely over an inlet roll (16) which guides the top wire to the twin-wire zone, the wires forming a wedge-shaped inlet zone with a wedge angle (k), and over an outlet roll (17) which guides the top wire back in the direction of the inlet roll in the region of the end of the twin-wire zone;
c) apart from the abovementioned rolls, a top-wire assembly (20) comprises a dewatering box (19) which absorbs suspension water which flows through the top wire to the top;
d) the top-wire assembly (20) has a common carrying device (22) for the dewatering box (19) and for the inlet roll (16), which carrying device (22) can be pivoted about a horizontal axis by means of a lifting device (23), in such a way that the wedge angle (k) can be varied during former operation;
e) the abovementioned lifting device (23) which acts on the carrying device (22) is the only lifting device, both for varying what is known as the wedge angle (k) and for lifting off the top-wire assembly (20) from the bottom wire (11);
f) the top-wire assembly (20) is assigned an additional, likewise horizontal pivot axis (25) which is arranged in the region of the outlet roll (17), in order to lift off the top-wire assembly from the bottom wire, **characterized by** the following features: the said second pivot axis (25) becomes active only after the maximum possible increase of the wedge angle (k) has taken place,
g) the carrying device (22) is lifted out of the bearing of the operating pivot axis (24) when the top-wire assembly (20) is lifted off from the bottom wire (11), and
h) the carrying device (22) is lifted out of the bearing of the second pivot axis (25) during former operation.

2. Twin-wire former according to Claim 1, **characterized in that** the additional pivot axis (25) becomes active only after an increase of the wedge angle (k).

3. Twin-wire former according to one of the preceding claims, **characterized in that**, at the end of the twin-wire zone in the loop of the bottom wire (11), in a manner known per se, a suction separator (15) is arranged, the wire running surface of the said suction separator (15) preferably being curved convexly upwards.

4. Twin-wire former according to Claim 3, **characterized in that** the suction separator is fastened to the top-wire assembly.

5. Twin-wire former according to one of the preceding claims, **characterized in that** the operating pivot axis (24) lies in the region of the location where the wires run out of the dewatering box (19).

6. Twin-wire former according to one of the preceding claims, **characterized in that** the operating pivot axis (8) lies in the wire running surface of the last bar (21) of the dewatering box (19).

## Revendications

1. Section de formage à double toile pour former une nappe fibreuse, par exemple une nappe de papier, constituée d'une suspension de fibres, ayant les caractéristiques suivantes :
a) deux rubans de toile sans fin (11, 12) forment l'un avec l'autre une zone à double toile ;
b) la toile supérieure (12) passe sur au moins deux, de préférence trois rouleaux, à savoir sur un rouleau d'entrée (16), qui guide la toile supérieure vers la zone à double toile, les toiles formant une zone d'entrée en forme de coin ayant un angle de coin (k), et sur un rouleau de sortie (17), qui guide la toile supérieure dans la région de l'extrémité de la zone à double toile pour la ramener dans la direction du rouleau d'entrée ;
c) un module de toile supérieure (20) comprend, en plus desdits rouleaux, une caisse d'égouttage (19) qui reçoit l'eau de la suspension, qui s'écoule vers le haut à travers la toile supérieure ;
d) le module de toile supérieure (20) a un dispositif de support commun (22) pour la caisse d'égouttage (19) et pour le rouleau d'entrée (16), lequel peut pivoter au moyen d'un dispositif de levage (23) autour d'un axe horizontal (24) de telle sorte que l'angle de coin (k) puisse varier pendant le fonctionnement de la section de formage ;
e) ledit dispositif de levage (23), qui vient en prise sur le dispositif de support (22), est le dispositif de levage unique pour faire varier à la fois ledit angle de coin (k) ainsi que pour soulever le module de toile supérieure (20) de la toile inférieure (11) ;
f) au module de toile supérieure (20) est associé un axe de pivotement supplémentaire (25), également horizontal et disposé dans la région du rouleau de sortie (17), afin de soulever le module de toile supérieure de la toile inférieure, **caractérisé par** les caractéristiques suivantes : ce deuxième axe de pivotement (25) n'est actif qu'après que l'augmentation maximale possible de l'angle de coin (k) a eu lieu ;
g) le dispositif de support (22) se soulève lors du soulèvement du module de toile supérieure (20) de la toile inférieure (11) depuis le palier de l'axe de pivotement de fonctionnement (24), et
h) le dispositif de support (22) est soulevé du palier du deuxième axe de pivotement (25) pendant le fonctionnement de la section de formage.

2. Section de formage à double toile selon la revendication 1, **caractérisée en ce que** l'axe de pivotement supplémentaire (25) n'est actif qu'après une augmentation de l'angle de coin (k).

3. Section de formage à double toile selon l'une quelconque des revendications précédentes, **caractérisée en ce que** l'on dispose à l'extrémité de la zone à double toile, dans la boucle de la toile inférieure (11), comme cela est connu en soi, une caisse aspirante séparatrice (15), sa surface de glissement contre la toile étant de préférence courbée de manière convexe vers le haut.

4. Section de formage à double toile selon la revendication 3, **caractérisée en ce que** la caisse aspirante séparatrice est fixée sur le module de toile supérieure.

5. Section de formage à double toile selon l'une quelconque des revendications précédentes, **caractérisée en ce que** l'axe de pivotement de fonctionnement (24) se trouve dans la région de la position dans laquelle les toiles sortent de la caisse d'égouttage (19).

6. Section de formage à double toile selon l'une quelconque des revendications précédentes, **caractérisée en ce que** l'axe de pivotement de fonctionnement (8) se trouve dans la surface de glissement contre la toile de la dernière lame (21) de la caisse d'égouttage (19).
